# EUROPÄISCHE PATENTSCHRIFT

(11) **EP 2 963 205 B1**
(45) Veröffentlichungstag und Bekanntmachung des Hinweises auf die Patenterteilung: **06.03.2024**
(21) Anmeldenummer: 15400029.3
(22) Anmeldetag: 02.07.2015
(51) Int. Cl.: E04C 5/16, E04C 5/20, E04G 13/04, E04G 17/06, E04G 17/12

(54) **VORRICHTUNG ZUR SCHALUNG**
DEVICE FOR FORMWORK
DISPOSITIF DE COFFRAGE

(30) Priorität: 02.07.2014 DE 102014009976
(43) Veröffentlichungstag der Anmeldung: 06.01.2016
(73) Patentinhaber: Heuer GmbH & Co. KG, 23669 Timmendorfer Strand (DE)
(72) Erfinder: Hachmeier, Jan Henning, 23669 Timmendorfer Strand (DE)
(74) Vertreter: Klickow & Wetzel PartGmbB

(56) Entgegenhaltungen:
- WO-A1-95/34728
- DE-A1- 2 931 563
- DE-A1-102011 002 241
- DE-U1- 20 016 264
- US-A- 3 778 020
- US-A- 6 017 014
- US-A1- 2006 188 336
- US-A1- 2009 249 725
- US-A1- 2010 064 615

## Beschreibung

Die Erfindung betrifft ein modulares Schalungssystem zur Bildung einer Schalung für die Herstellung von Ringankern, Ringbalken oder Stürzen aus Beton, aufweisend wenigstens ein erstes Schalhaut-Halterungselement und eine Schalhaut, bei dem wenigstens ein erstes Schalhaut-Halterungselement über wenigstens eine Schalhautaufnahme verfügt, sodass eine Schalhaut an einer definierten Stelle festlegbar ist.

Eine bekannte Schalung ist in der DE 202 12 134 U1 beschrieben, welche die Schalung mittels zweier Randplatten umfasst, die durch angeschraubte U-Bügel aus Stahlblech miteinander verbunden sind und die auf das Mauerwerk aufsetzbar oder ansetzbar sind, wobei zusätzliche Stabilisierungsbügel vorgesehen sein können, die beim Eingießen des Betons in den durch die Randplatten gebildeten Schalungsraum ein Aufspreizen der Randplatten verhindern.

Bekannte Schalungen und bzw. Bewehrungsmaßnahmen sind aus diversen Teilen aufgebaut und werden durch Handarbeit häufig vor Ort auf der Baustelle hergestellt. Insbesondere die Abstandshalter der Schalungsplatten sind auf die jeweilige Mauerbreite hin zu konfektionieren und zu montieren. Ähnliche Probleme ergeben sich bezüglich der Bügelbewehrung - auch sie sind mauerbreitenabhängig und müssen in verschiedenen Abmessungen bereitgestellt bzw. vor Ort angepasst werden.

Vorgefertigte Schalungen werden typischerweise beim Hersteller montiert. Bei Schalungen für Ringanker wird durch die werkseitige Montage die erforderliche Stabilität erreicht.

Werden Kombinationen von Bügel- und Längsbewehrungen als Bauelement in Form von geflochtenen Bewehrungskörben ausgeführt, wird die Konfektionierung der Bewehrungshalbzeuge vor Ort noch aufwändiger, häufig ist eine Verbindungsherstellung z.B. durch verrödeln mit Bindedraht erforderlich. Werden Bewehrungskörbe als einbaufertige Einheit vorproduziert müssen diese mit den geforderten Abmessungen speziell für das Bauvorhaben gefertigt werden, zusätzlich kann sich der Transport infolge der Abmessungen schwierig oder zumindest kostenintensiv gestalten. Aufgrund des erheblichen Montage- und Einbauaufwandes der bekannten Schalungen mit herkömmlicher Bewehrung in Form von Bewehrungskörben sind diese teuer und zeitintensiv herzustellen.

Aus der US 2010/0064615 A1 ist bereits eine Schalungseinrichtung für die Herstellung von Tragelementen aus Beton bekannt. Es werden bügelartige Halterungselemente sowie seitliche Schalungsteile verwendet.

In der US 6017014 A werden Bewehrungshalterungselemente zur Halterung von vertikalen Bewehrungseisen beschrieben, die auf eine Schalhaut aufsteckbar sind.

Aus der US 2009/249 725 A1 ist ein Schalungssystem zur Herstellung von wandartigen Betonteilen bekannt. Seitliche Schalungsplatten werden hierbei durch Distanzelemente miteinander verbunden.

In der US 2006/18 83 36 A1 werden Bewehrungshalterungselemente beschrieben, die an Schalungsteilen befestigbar sind.

Aus der WO 95/34728 A1 ist ein Halterungselement zur Positionierung von Rohren innerhalb eines Gehäuses bekannt.

Die US 3 778 020 A beschreibt als Schalklammer ein Basiselement aus Kunststoff, das zur Halterung von vertikalen Wandelementen dient. Das Kunststoffelement wird auf einem Bodenfundament befestigt.

In der DE 29 31 563 A1 wird ein Abstandshalter für Schalungsplatten beschrieben. Der Schalungshalter wird oberhalb eines Betonfundamentes angeordnet. Grundsätzlich ist es möglich, mehrere Schalungselemente in vertikaler Richtung übereinander anzuordnen.

Die DE 200 16 264 U1 beschreibt ein Halterungselement zur Befestigung von verlorenen Schalungen auf einem Mauerwerk. Es handelt sich um ein vorgefertigtes System, das im fertig montierten Zustand auf einer Baustelle verwendet werden kann.

Aus der DE 10 2011 002241 A1 ist ein Schalungselement zur Herstellung von Ringankern auf einem Mauerwerk bekannt. Es handelt sich um ein vorgefertigtes System, das in Abhängigkeit von konkreten Anforderungen auf einer Baustelle auf eine richtige Länge zugeschnitten wird. Eine modulare Anpassung von Einzelteilen an konkrete Anwendungsanforderungen ist nicht vorgesehen.

Es ist Aufgabe der Erfindung, ein Schalungssystem sowie ein Verfahren zur Schalung für Ringanker, Ringbalken oder Stürze aus Beton bereitzustellen, das die schnelle und einfache Montage sowohl der Schalung als auch der Bewehrung vor Ort auf der Baustelle unterstützt. Das Schalungssystem soll gut und kostengünstig transportierbar sein und geringe Lagerhaltungskosten verursachen.

Erfindungsgemäß wird diese Aufgabe bezüglich des Schalungssystems durch die Merkmale von Patentanspruch 1 und bezüglich des Verfahrens zu Schalung durch die Merkmale von Patentanspruch 9 gelöst.

Insbesondere ist an ein modulares Schalungssystem für Betonteile, insbesondere Ringanker bzw. Ringbalken einschließlich Sturzüberdeckungen als oberer Abschluss eines Mauerwerkes gedacht; welches Schalungsmodule in Form von wenigstens einem ersten Halterungselement umfasst, das sowohl eine wirtschaftliche Herstellung der Schalungshaut auf der Baustelle als auch die Halterung der Bewehrungen unterstützt.

Je nach Schalungsaufgabe und geometrischen Randbedingungen des herzustellenden Betonobjektes besteht das Schalungssystem aus einem ersten Schalungsmodul, üblicherweise dem unteren Halterungselement und einem weiteren Halterungselement in Form eines oberen Halterungselements. Es kann zudem ein Schubbewehrungs-Halterungselement zum Einsatz kommen.

Die Halterungselemente sind bevorzugt aus Kunststoff hergestellt. Aufgrund der vergleichsweise geringen mechanischen Anforderungen an die Halterungselemente können praktisch alle Werkstoffe Verwendung finden, die eine Formgebung der Halterungselemente unterstützen. Beispielsweise können harzgebundene Grünlinge, Kunststoffrecyclingmaterial beliebiger Dichte oder Kunststoffe mit eingelagerten Resten aus Holz- oder Papiermaterialien (praktisch gesehen gestreckter Kunststoff), anderen Kompositmaterialien oder Metall bzw. Edelstahl eingesetzt werden. Denkbar sind auch Halterungselemente, die basierend auf gepresstem (Alt-) Papier unter Zugabe eine Binders hergestellt sind, wobei eine zumindest temporäre Widerstandsfähigkeit gegenüber Flüssigkeit gegeben sein muss.

Erfindungsgemäßer Grundgedanke ist die Realisierung eines Schalungssystems durch einen modularen Aufbau der Halterungselemente, die sowohl Halterungsaufgaben für die eigentliche Schalhaut als auch für die Bewehrung realisieren. Die Bewehrung ist auch modular aufgebaut, d.h. die Bewehrungselemente für die Längs- und die Schubbewehrung werden nicht einteilig durch einen Bewehrungskorb gebildet, sondern als separate Elemente auf der Baustelle in die Halterungselemente eingesteckt.

Die Schalhaut kann gebildet sein aus EPS-, PUR- oder anderen Dämmplatten, Faserzementplatten oder Verbundplatten, beispielsweise aus Faserzement und Dämmstoffen. Auch Holzwerkstoffe oder Kunststoffe sind geeignet. Auf deren Außen- und/oder Innenseite können Betongrundierungen vorgesehen sein, um einen besseren Verbund (innen) zum Beton bzw. (außen zum) Putz zu gewährleisten.

Die erfindungsgemäße Ausgestaltung des Schalungssystems eröffnet eine Vielzahl von technischen und wirtschaftlichen Vorteilen. Kostenvorteile erwachsen aus der vereinfachten Produktionsmöglichkeit als Massenware einfachen Aufbaus, (die nicht in der Fabrik zu Teilfertigerzeugnissen montiert werden müssen). Transport- und Lagerungskosten sind im Vergleich zu bestehenden Schalungssystemen reduziert und die Vorort-Montage bzw. Einbau der Bewehrung auf der Baustelle ist zeitlich weniger aufwändig und dadurch weniger lohnintensiv.

Durch die enthaltenen Fixierungen für die einzubauenden, als Einzelelemente ausgestalteten Bewehrungselemente entfällt das im Stand der Technik erforderliche, zeitaufwendige und kostenintensive Flechten von Bewehrungskörben und der Einbau von Abstandshaltern zur Einhaltung der notwendigen Betondeckung. Durch den modularen Aufbau ist es lediglich erforderlich, die oberen und unteren Halterungselemente sowie die optionalen Bodenteile als untere Schalungshaut zur Überbrückung von Öffnungen, wie z.B. einen Sturz, für die unterschiedlichen Wandstärken herzustellen, zu transportieren und vorzuhalten. Es ist auch denkbar die oberen und unteren Halterungselemente zweiteilig herzustellen in der Art, als dass sie dann zusammensteckbar sind und Einrastungsvorkehrungen für die verschiedenen (Mauerwerks-) Breiten aufweisen. So wäre es dann noch nicht einmal mehr notwendig die oberen und unteren Halterungselemente für jede einzelne (Mauerwerks-) Breite herzustellen, zu transportieren und vorzuhalten.

Die seitliche Schalhaut und die Halterungselemente zur Fixierung der Schubbewehrungen sind unabhängig von der Wandstärke des herzustellenden Betonteils und müssen daher nicht für jede Wandstärke gesondert hergestellt, transportiert und vorgehalten werden. Auch das aufwändige und kostenintensive werkseitige Herstellen der verschiedenen werkseitig vormontierten U-Schalungen für die unterschiedlichen Wandstärken, sowie deren kostenintensiver Transport, Vorhaltung und Lagerung entfällt.

Zur Herstellung einer Schalung beispielsweise für einen Ringanker als oberer Abschluss eines Mauerwerkes werden zunächst die unteren Halterungselemente auf die Mauerkrone aufgesetzt. Die unteren Halterungselemente sind für die Montage auf der Mauerkante u-förmig gestaltet, sodass eine klammerartige Situation vorliegt, welche mit der Mauerbreite korrespondiert. Die Schenkel der u-förmigen Komponente des unteren Halterungselementes liegen nach dem Aufstecken auf das Mauerwerk an den seitlichen Mauerwänden jeweils gegenüber an und fixieren auf diese Weise das untere Halterungselement.

Es können Bohrungen an der Unterseite in den unteren Halterungselementen vorgesehen sein, um eine zusätzliche oder unabhängig von der Festlegung durch die Schenkel alternative Befestigung z.B. durch Stahlnägel, Schrauben oder Schlagdübel zu ermöglichen, wenn beispielsweise hohe mechanische Anforderungen an die Verbindung von unterem Halterungselement zum Mauerwerk vorliegen. Gleiches gilt für eine raue Unterseite der dem Mauerwerk zugewandten Fläche des unteren Halterungselementes, welche ein Verkleben unterstützen kann.

Der Abstand von einem ersten unteren Halterungselement zu weiteren unteren Halterungselementen beträgt in Abhängigkeit der geometrischen Verhältnisse des Betonteils und der Größe der zu verwendenden Schalungsplatten i. d. R. etwa 50 cm oder mehr. Die unteren Halterungselemente können Aufnahmen bzw. Bohrungen für eine Schablone zum exakten Positionieren der unteren Halterungselemente untereinander zu unterstützen.

Die unteren Halterungselemente verfügen über Aufnahmen zur Fixierung der Elemente der Längsbewehrung, die üblicherweise durch Betonstabstahl BSt500S nach DIN 488 gebildet werden, die die geforderte Betondeckung gewährleisten.

Im zweiten Schritt werden die Seitenschalungen eingesetzt, welche die Schalhaut bilden. Die Seitenschalungen werden durch die Schalungsplatten z. B. aus Faserzement realisiert und sind i. d. R. 25 cm hoch oder höher.

Falls eine Schubbewehrung erforderlich ist, werden anschließend innenseitig der Schalhaut die Schubbewehrungs-Halterungselemente auf die Schalungsplatten (Seitenschalung) durch beidseitiges Aufstecken auf die seitliche Schalhaut festgelegt. Durch einen ebenfalls klammerartigen und u-förmigen Bereich der Schubbewehrungs-Halterungselemente werden Schalhautaufnahmen gebildet, sodass die Befestigung durch Einschieben der Schalhautaufnahme auf die Schalhaut möglich ist. Die Schubbewehrungs-Halterungselemente dienen zur Fixierung und Positionierung der Schubbewehrung, welche als u-förmige Elemente bestehend aus einem Betonstabstahl BSt500S vornehmlich der Stärke von 8 mm ausgebildet sind und in verschiedenen, vorzugsweise zwei Orientierungen in das Schalungssystem eingebaut werden. Die u-förmigen Bewehrungselemente werden in einem ersten Schritt mit den Querschenkeln nach unten in die dafür vorgesehenen Aufnahmen an den Schubbewehrungs-Halterungselementen eingesetzt, sodass die geschlossenen Seiten der u-förmigen Elemente in Richtung der unteren Halterungselemente liegen.

Nach dem Einbau der Schubbewehrungs-Halterungselemente in Verbindung mit der Schubbewehrung wird in die Aufnahmen der unteren Halterungselemente die Längsbewehrung eingesetzt. Anschließender Montageschritt ist der Einbau der oberen Halterungselemente. Die oberen Halterungselemente verfügen über Aufnahmen für die obere Längsbewehrung, die ebenfalls montiert wird. Ein jeweils zweites Schubbewehrungselement wird dann, falls eine Schubbewehrung erforderlich ist, benachbart zu dem jeweils ersten Schubbewehrungselement ebenfalls in dafür vorgesehenen Aufnahmen der Schubbewehrungs-Halterungselemente eingesetzt, wobei die offene Seite des u-förmigen Bügels des zweiten Schubbewehrungselementes nach unten weist.

Durch die paarweise Anordnung der u-förmigen Schubbewehrungselemente mit unterschiedlicher Orientierung der offenen u-förmigen Bügel kann auch ohne Verbindungstechnik der Elemente zueinander und damit erheblich reduziertem Arbeitsaufwand eine Schubstabilität erreicht werden.

Nach der Durchführung der obigen Montageschritte kann der Beton in den eingeschalten Raum eingefüllt werden. Nachdem der Beton ausgehärtet ist, können außenseitige Teile des Schalungssystems unter Verwendung von Sollbruchstellen entfernt werden.

Je nach realisierter Schalung kann die Schalungshaut nach der Demontage erneut verwendet werden oder sie verbleibt am Betonteil, als sogenannte verlorene Schalung. Ist die Schalungshaut mit ihrer Innenkante bündig zur Außenkante des Mauerwerks realisiert worden, kann die Schalungshaut nach dem Betonieren entfernt und wiederverwendet werden. Ist die Schalungshaut mit ihrer Außenkante bündig zur Außenkante des Mauerwerks realisiert worden, verbleibt sie als "verlorene Schalung" am Betonteil.

Alle Halterungselemente des erfindungsgemäßen Schalungssystems sind bezüglich der relativen Lagepositionierungsmittel der Bewehrungen derart ausgeführt, dass die geforderte Betondeckung in allen Montagesituationen und geometrischen Verhältnissen des herzustellenden Betonteils zuverlässig erreicht wird.

In den Zeichnungen sind Ausführungsbeispiele der Erfindung schematisch dargestellt. Es zeigen:
- Figur 1: eine Vorderansicht des unteren Halterungselementes (10),
- Figur 2: eine Vorderansicht des oberen Halterungselementes (20),
- Figur 3: eine Seitenansicht (in Achsrichtung des Betonbauteils) des Schubbewehrungs-Halterungselementes (30) mit Schnittdarstellungen und
- Figur 4: eine Vorderansicht (quer zur Achsrichtung des Betonbauteils) eines Schubbewehrungs-Halterungselementes (30) mit mehreren Sollbruchstellen an denen das Schubbewehrungs-Halterungselement jeweils zwischen den Aufnahmen für die Schubbewehrungselementepaare in Achsrichtung des Betonbauteils gekürzt werden kann.

Figur 1 zeigt eine Vorderansicht des unteren Halterungselementes (10). Die in dem Schalungssystem vorzugsweise mehrfach verbauten unteren Halterungselemente (10) fixieren zum einen die im Wesentlichen aus Schalungsplatten bestehende seitliche Schalhaut (rechts und links der Achsrichtung des Betonbauteils) entweder als herkömmliche Schalhaut (Innenkante Schalungshaut bündig mit Außenkante Mauerwerk, nicht dargestellt), die nach dem Betonieren entfernt wird, oder als verlorene Schalung (Außenkante Schalungshaut bündig mit der Außenkante Mauerwerk, Fig. 1 zeigt diese Situation), die im Betonteil verbleibt.

Zum anderen sind in den unteren Halterungselementen (10) Aufnahmen (11, 11') zum Fixieren der unteren Längsbewehrung in der Position vorgesehen, dass die geforderte Betondeckung eingehalten wird. Um die Übergreifungslänge der Längsbewehrung bei Bewehrungsstößen zu ermöglichen, besitzen die unteren Halterungselemente (10) beidseitig jeweils Aufnahmen (11, 11') für zwei Bewehrungselemente. Unter Übergreifungslänge wird das Überlappungsmaß der Rund- oder Profilstäbe, welche die Längsbewehrungselemente bilden, verstanden. Würden diese Elemente nur stirnseitig aneinandergelegt, wäre an diesen Stellen keine Zugkraftübertragung möglich, sodass eine Überlappung realisiert wird, um dies zu verhindern.

Die unteren Halterungselemente (10) werden auf das Mauerwerk, auf dem das Betonteil z.B. als Ringanker bzw. Ringbalken aufbetoniert werden soll, von oben aufgesteckt. Um das Aufstecken der unteren Halterungselemente (10) auf das darunterliegende Mauerwerk zu unterstützen, können die unteren Laschen (12) im unteren Bereich mit einer Einfädelschräge (13) ausgestattet sein. Im Knickbereich können die Laschen (12) mit einer Aufdickung (14) als Werkzeugangriffsfläche ausgestattet sein, um so zum Ausschalen ein Abbrechen der über das fertige Betonbauteil (100) überstehenden Teile an den möglichen Sollbruchstellen der unteren Halterungselemente (10) nach erhärten des Betons durch Verdrehen bzw. Abschlagen zu ermöglichen.

Die unteren Halterungselemente (10) können an der Unterseite (15) Befestigungspunkte wie z.B. Bohrungen besitzen, durch die sie bei Bedarf mit Stahlnägeln oder Schlagdübeln o. ä. zusätzlich oder alternativ zu der Festlegung infolge der Laschen (12) auf dem Mauerwerk fixiert werden können. Die Unterseite (15) der unteren Halterungselemente (10) kann oberflächenrauh ausgeführt sein, um ein Verkleben der unteren Halterungselemente (10) auf dem Mauerwerk mit beispielsweise Fliesen- oder PU-Kleber oder anderen Klebstoffen zu ermöglichen.

Die unteren Halterungselemente (10) besitzen beidseitig in dem unteren Bereich, der auf das bestehende Mauerwerk aufgesteckt wird, außen, seitlich, ca. in Höhe des Übergangs vom Mauerwerk zum zu betonierenden Ringbalken beidseitig Auskragungen (16) mit jeweils wenigstens einer Bohrung (17). Durch diese Bohrung (17) kann mit Hilfe einer Schablone, z. B. eines zum "u" gebogenen Bewehrungseisens, der exakte Abstand der einzelnen unteren Halterungselemente (10) zueinander eingestellt werden, so dass die Aufnahmen für die Schubbewehrung exakt zwischen die unteren Halterungselemente (10) passen und so der geforderte Abstand der Schubbewehrung in Form von u-förmigen Elementen (nicht dargestellt) voneinander sichergestellt ist.

Die Auskragungen (16) können auch zum Abschlagen der über das fertige Betonbauteil (100) überstehenden Teile (12, 12', 13, 13', 14, 14', 16, 17) der unteren Halterungselemente (10) durch Bereitstellung einer Werkzeugangreiffläche dienen. Um das Abbrechen zu unterstützen, können die unteren Halterungselemente (10) im Bereich unterhalb der einzusteckenden seitlichen Schalungshaut entsprechende Sollbruchstellen (18) besitzen.

Zur Verwendung der unteren Halterungselemente (10) als Sturzschalung können diese beidseitig in dem unteren Bereich (der bei Verwendung der unteren Halterungselemente (10) zum Einschalen von Ringankern oder Ringbalken über das darunterliegende Mauerwerk gesteckt wird) Sollbruchstellen (18`) unterhalb der seitlichen Auskragungen (16) besitzen. Durch die Bohrung (17) in den äußeren Auskragungen (16) kann mit herkömmlichen Bolzen oder Schrauben oder einer beliebigen, lösbaren oder unlösbaren Verbindungstechnik z. B. eine mit entsprechenden Bohrungen versehene Dachlatte als Lagesicherung der die Öffnung überdeckenden unteren Schalhaut befestigt werden. Bei der unteren Schalhaut handelt es sich um eine herkömmliche Schalhaut, die nach dem Erhärten des Betons wieder entfernt wird. Sie dient zur Einschalung eines Sturzes. Die untere Schalhaut, die als Überdeckung der zu überschalenden Öffnung dient kann dann vordem Betonieren mit Brettern, Kanthölzern Stützen o. ä. nach unten abgestützt werden.

Nach dem Einbau der unteren Halterungselemente (10) werden die Schalungsplatten, welche im Wesentlichen die Schalhaut bilden, in die Schalhautaufnahmen (19) eingeschoben. Um das Einschieben der Schalhaut in die Schalhautaufnahmen (19) der unteren Halterungselemente (10) zu vereinfachen, können die Laschen (12`) im oberen Bereich mit Einfädelschrägen (13`) ausgestattet sein.

Im Knickbereich der Einfädelschräge (13`) können die Laschen (12`) mit einer Aufdickung (14`) ausgestattet sein, um so zum Ausschalen ein Abbrechen der über das fertige Betonbauteil (100) überstehenden Teile der unteren Halterungselemente (10) durch Verdrehen bzw. Abschlagen durch Bereitstellung einer Werkzeugangreiffläche zu ermöglichen. Die Aufdickungen (14, 14`) werden in zweierlei Hinsicht funktionell genutzt - zum einen wird durch sie eine Angriffsfläche für Werkzeuge bereitgestellt und zum anderen werden diese Bereiche mechanisch verstärkt, sodass das gewünschte Bauteilversagen an den Sollbruchstellen (18, 18', 18`) unterstützt wird.

Figur 2 zeigt eine Vorderansicht des oberen Halterungselementes (20). Die oberen Halterungselemente (20) werden mit den Schalhautaufnahmen (19) auf die Schalhaut aufgeschoben und fixieren zum einen die im Wesentlichen aus Schalungsplatten bestehende Schalhaut entweder als herkömmliche Schalhaut (Innenkante Schalhaut bündig mit Außenkante Mauerwerk, nicht dargestellt), die nach dem Betonieren entfernt wird, oder als verlorene Schalung (Außenkante Schalhaut bündig mit der Außenkante Mauerwerk), die im Betonteil verbleibt. Zum anderen sind in den oberen Halterungselementen (20) Aufnahmen (11, 11') zum Fixieren der oberen Längsbewehrung in der Position vorgesehen, dass die geforderte Betondeckung eingehalten wird. Um die Übergreifungslänge der Längsbewehrung bei Bewehrungsstößen zu ermöglichen, besitzen die Klammern beidseitig jeweils Aufnahmen (11, 11') für zwei Bewehrungseisen.

Um das Aufschieben der oberen Halterungselemente (20) auf die Schalhaut zu vereinfachen, können die Laschen (12`) im unteren Bereich mit Einfädelschrägen (13`) ausgestattet sein. Im Knickbereich der Einfädelschräge (13`) können die Laschen (12`) mit einer Aufdickung (14`) ausgestattet sein, um so zum Ausschalen ein Abbrechen der über das fertige Betonbauteil (100) überstehenden Teile der oberen Halterungselemente (20) durch Verdrehen bzw. Abschlagen durch Bereitstellung einer Werkzeugangreiffläche zu ermöglichen.

Im oberen äußeren Eckbereich können die Schalhautaufnahmen (19) der oberen Halterungselemente (20) ebenfalls Aufdickungen (14") und im oberen inneren Eckbereich Sollbruchstellen (18) aufweisen, um so zum Ausschalen ein Abbrechen der über das fertige Betonbauteil (100) überstehenden Teile (12', 13', 14', 14") der oberen Halterungselemente (20) durch Verdrehen bzw. Abschlagen zu ermöglichen. Die funktionelle Doppelwirkung der Aufdickungen (14', 14") ist wie zu Figur 1 beschrieben vorliegend.

Figur 3 zeigt die Seitenansicht (in Achsrichtung des Betonbauteils) des Schubbewehrungs-Halterungselementes (30) mit Schnittdarstellungen.

Die Schubbewehrungs-Halterungselemente (30) dienen primär zur Fixierung der Schubbewehrung und werden zwischen die zueinander beabstandet montierten oberen Halterungselemente (20) mit den Schalhautaufnahmen (19) auf die seitliche Schalhaut derart aufgeschoben, dass die Aufnahmen (31, 32) für die Schubbewehrung mit der notwendigen Betondeckung innenseitig der Schalungshaut anliegt.

Um das Aufschieben der Schubbewehrungs-Halterungselemente (30) mit den Schalhautaufnahmen (19) auf die Schalhaut zu vereinfachen, können die Laschen (12`) im unteren Bereich mit Einfädelschrägen (13`) ausgestattet sein. Im Knickbereich der Einfädelschräge (13`) können die Laschen (12`) mit einer Aufdickung (14`) ausgestattet sein, um so zum Ausschalen ein Abbrechen der über das fertige Betonbauteil (100) überstehenden Teile der oberen Halterungselemente (20) durch Verdrehen bzw. Abschlagen durch Bereitstellung einer Werkzeugangreiffläche zu ermöglichen.

Im oberen äußeren Eckbereich können die Schalhautaufnahmen (19) der Schubbewehrungs-Halterungselemente (30) ebenfalls Aufdickungen (14") und im oberen inneren Eckbereich Sollbruchstellen (18) aufweisen, um so zum Ausschalen ein Abbrechen der über das fertige Betonbauteil (100) überstehenden Teile (12', 13', 14', 14") der Schubbewehrungs-Halterungselemente (30) durch Verdrehen bzw. Abschlagen durch Bereitstellung einer Werkzeugangreiffläche zu ermöglichen. Die funktionelle Doppelwirkung der Aufdickungen (14', 14") ist wie zu Figur 1 beschrieben vorliegend. Herkömmliche Schubbewehrung wird in Form von geschlossenen Bügeln in quadratischer oder rechteckiger Form verbaut. Das Schalungssystem sieht stattdessen vor, dass jeweils ein Schubbewehrungselementepaar durch zwei nebeneinander liegende, einseitig offene u-förmige Schubbewehrungselemente in bügelartiger Form und in entgegengesetzter Orientierung verbaut wird.

Das erste einseitig offene u-förmige Schubbewehrungselement wird mit seiner Öffnung nach oben gerichtet eingebaut indem es in die an dem Schubbewehrungs-Halterungselement (30) vorgesehenen Aufnahmen für die Schubbewehrung (31) eingesteckt wird. Benachbart dazu und somit jeweils ein Paar von Schubbewehrungselementen bildend wird das zweite einseitig offene u-förmige Schubbewehrungselement mit seiner Öffnung nach unten gerichtet eingebaut und indem es in die an dem Schubbewehrungs-Halterungselement (30) vorgesehenen Aufnahmen für die Schubbewehrung (32) eingesteckt wird.

Die Aufnahmen für die Schubbewehrung (31, 32) sind durch u-förmige Führungen gebildet und können mit klammerartigen Aufnahmen zur Fixierung ergänzt sein, um die Fixierung der Schubbewehrungselemente zu gewährleisten. Die Aufnahmen für die Schubbewehrung (31, 32) sind aufgrund der einzuhaltenden Betondeckung im dafür erforderlichen Abstand von den Betonteilaußenkanten und vorzugsweise vertikal angeordnet.

Die endseitig des Schubbewehrungs-Halterungselementes (30) angeordnete Aufnahme für die Schubbewehrung (32) mit der Orientierung der Öffnung nach unten ist taschenförmig ausgebildet, sodass das Schubbewehrungselement stirnseitig eine Anlagefläche erhält und horizontal und vertikal derart fixiert ist, um die geforderte Betondeckung sicherzustellen. Die endseitig des Schubbewehrungs-Halterungselementes (30) angeordnete Aufnahme (31) für die Schubbewehrung mit der Orientierung der Öffnung nach oben ist klammerförmig ausgebildet, sodass das Schubbewehrungselement mit seinem Querbügel aufnehmbar und dadurch horizontal und vertikal derart fixiert ist, um die geforderte Betondeckung sicherzustellen.

Figur 4 zeigt eine Vorderansicht eines (quer zur Achsrichtung des Betonbauteils) Schubbewehrungs-Halterungselementes (30) mit 4 Sollbruchstellen an denen das Schubbewehrungs-Halterungselement in Achsrichtung des Betonbauteils gekürzt werden kann. Es ist möglich, mehrere Schubbewehrungs-Halterungselemente (30) paarweise oder registerartig anzuordnen, um eine Mehrzahl von paarweise angeordneten Schubbewehrungselementen zu realisieren. Entweder werden zu diesem Zweck zwei oder mehrere Schubbewehrungs-Halterungselemente (30) nebeneinander auf die Schalhaut aufgeschoben, oder es sind die Schubbewehrungs-Halterungselemente (30) in einer Mehrfachanordnung hergestellt um eine Einbaueinheit bereitzustellen. Im zweitgenannten Fall können die dem Raum (100) für das Betonbauteil zugewandten Seiten der Schubbewehrungs-Halterungselemente (30) mit Aussparungen (33) versehen sein, um zum Einen Material einzusparen und zum Anderen um einen besseren Verbund des Betons mit der Schalhaut zu gewährleisten, insbesondere wenn eine verlorene Schalung realisiert wird.

Es können Sollbruchstellen (34) zwischen den in einer Ausgestaltungsvariante jeweils paarweise oder registerartig angeordneten Schubbewehrungs-Halterungselementen (30) für die Schubbewehrung vorgesehen sein, um wahlweise die Mehrfachanordnung oder nach entsprechendem Einkürzen die einzelne oder paarweise Verwendung der inneren Halterungselemente (30) zu unterstützen.

## Patentansprüche

1. Modulares Schalungssystem zur Bildung einer Schalung für die Herstellung von Ringankern, Ringbalken oder Stürzen aus Beton (100), aufweisend wenigstens ein unteres Schalhaut-Halterungselement (10) und eine Schalhaut, bei dem das untere Schalhaut-Halterungselement (10) über wenigstens eine Schalhautaufnahme (19) verfügt, sodass eine Schalhaut an einer definierten Stelle festlegbar ist, wobei das wenigstens eine untere Schalhaut-Halterungselement (10) durch Mittel (12, 15) auf einem angrenzenden Mauerwerk aufsteckbar ist, wobei die Schalhaut aus einer rechten und einer linken Schalungsplatte besteht, **dadurch gekennzeichnet, dass** das untere Schalhaut-Halterungselement(10) untere Laschen, die sich nach dem Aufstecken auf das angrenzende Mauerwerk bereichsweise neben dem Mauerwerk erstrecken, aufweist, und dass das modulare Schalungssystem aufweist weiter ein oberes Haltungselement (20) mit Schalhautaufnahmen (19), das die obere Kante der Schalhaut fixiert und auf die Schalhaut aufsteckbar ist.

2. Modulares Schalungssystem nach Anspruch 1, das über wenigstens eine Aufnahme (11, 11') zur Fixierung wenigstens eines Bewehrungselementes verfügt, sodass wenigstens ein erstes Bewehrungselement innerhalb des Raumes für das Betonteil (100) an einer definierten Stelle festlegbar ist, sodass die geforderte Betondeckung (z. B. gem. DIN 1045-1) unterstützt ist.

3. Modulares Schalungssystem nach Anspruch 1, **dadurch gekennzeichnet, dass** das modulare Schalungssystem ein weiteres Schalungsmodul in Form eines Bügelbewehrungs-Halterungselementes (30) umfasst, sodass die Bügelbewehrung innerhalb des Raumes für das Betonteil (100) an einer definierten Stelle festlegbar ist, sodass die geforderte Betondeckung (z. B. gem. DIN 1045-1) unterstützt ist.

4. Modulares Schalungssystem nach Anspruch 1, **dadurch gekennzeichnet, dass** das Bügelbewehrungs-Halterungselement (30) derart geometrisch mit der seitlichen Schalhaut korrespondiert, dass das Bügelbewehrungs-Halterungselement (30) mit seiner Schalhautaufnahme (19) auf wenigstens eine seitliche Schalhaut aufsteckbar ist.

5. Modulares Schalungssystem nach Anspruch 1, **dadurch gekennzeichnet, dass** das Bügelbewehrungs-Halterungselement (30) über Aufnahmen (31, 32) zur Halterung von Bügelbewehrungselemente in bügelartiger Form verfügt.

6. Modulares Schalungssystem nach einem der vorgehenden Ansprüche, **dadurch gekennzeichnet, dass** Sollbruchstellen (18) derart vorgesehen sind, dass die über das herzustellende Bauteil vorstehenden Teile (12, 12', 13, 13', 14, 14', 14") an der jeweiligen Sollbruchstelle (18) abtrennbar sind.

7. Modulares Schalungssystem nach einem der vorgehenden Ansprüche, **dadurch gekennzeichnet, dass** wenigstens eines der Schalungsmodule (10, 20, 30) aus zwei zusammensteckbaren Einzelteilen besteht.

8. Modulares Schalungssystem nach einem der vorangegangenen Ansprüche, **dadurch gekennzeichnet, dass** das wenigstens eine der Schalungsmodule (10, 20, 30) in der Art zusammensteckbar ist, als dass es wenigstens eine Einrastungsmöglichkeit aufweist so dass das eingerastete Schalungsmodul wenigstens eine festgelegte Breite (z. B. eine der standardmäßigen Wandstärken) aufweist.

9. Verfahren zur Herstellung einer Schalung für die Herstellung von Betonteilen (100) unter Verwendung eines modularen Schalungssystems nach einem der vorangegangenen Ansprüche aufweisend die Arbeitsschritte:
a. Festlegen des wenigstens einen ersten Schalhaut-Halterungselementes (10) an einer definierten Stelle,
b. seitliche Schalhaut beidseitig in die Schalhaut-Aufnahmen (19) der wenigstens einen ersten Schalhaut-Halterungselemente (10) einstecken,
c. Falls Bügelbewehrung erforderlich: Bügelbewehrungs-Halterungselemente (30) mit den Schalhautaufnahmen (19) auf die seitliche Schalhaut aufstecken,
d. Falls Bügelbewehrung erforderlich: jeweils erste u-förmige Bügelbewehrungselemente mit deren Öffnung nach oben in die Aufnahmen (31) für die Bügelbewehrung der Bügelbewehrungs-Halterungselemente (30) einbringen,
e. die stabförmigen Elemente für die Längsbewehrung in die Aufnahmen (11, 11') der wenigstens einen ersten Schalhaut-Halterungselemente (10) einbringen,
f. obere Halterungselemente (20) mit den Schalhautaufnahmen (19) auf die seitliche Schalhaut aufstecken,
g. die stabförmigen Elemente für die Längsbewehrung in die Aufnahme (11, 11') der wenigstens einen oberen Halterungselemente (20) einbringen,
h. Falls Bügelbewehrung erforderlich: jeweils zweite u-förmige Bügelbewehrungselemente mit deren Öffnung nach unten in die Aufnahmen (32) für die Bügelbewehrung der Bügelbewehrungs-Halterungselemente (30) einbringen,
i. Betonteil (100) durch Einfüllen von fließfähigem Beton in den durch das modulare Schalungssystem gebildeten Raum herstellen,
j. überstehende Teile (12, 12`, 13, 13', 14, 14', 14") an der jeweiligen Sollbruchstelle (18) abtrennen.

## Claims

1. Modular formwork system for forming a formwork for producing concrete ring anchors, ring beams or lintels (100), comprising at least one lower formwork skin holding element (10) and a formwork skin, in which system the lower formwork skin holding element (10) has at least one formwork skin receptacle (19), such that a formwork skin can be fastened at a defined location, wherein the at least one lower formwork skin holding element (10) can be plugged onto adjoining masonry by means (12, 15), wherein the formwork skin consists of a right and a left formwork panel, **characterized in that** the lower formwork skin holding element (10) comprises lower tabs which, after plugging onto the adjoining masonry, extend next to the masonry in certain regions, and **in that** the modular formwork system further comprises an upper holding element (20) with formwork skin receptacles (19), which fixes the upper edge of the formwork skin and can be plugged onto the formwork skin.

2. Modular formwork system according to Claim 1, which has at least one receptacle (11, 11') for fixing at least one reinforcing element, such that at least a first reinforcing element can be fastened at a defined location within the space for the concrete part (100), with the result that the required concrete cover (for example in accordance with DIN 1045-1) is maintained.

3. Modular formwork system according to Claim 1, **characterized in that** the modular formwork system comprises a further formwork module in the form of a stirrup reinforcement holding element (30), such that the stirrup reinforcement can be fastened at a defined location within the space for the concrete part (100), with the result that the required concrete cover (for example in accordance with DIN 1045-1) is maintained.

4. Modular formwork system according to Claim 1, **characterized in that** the stirrup reinforcement holding element (30) corresponds geometrically to the lateral formwork skin in such a way that the stirrup reinforcement holding element (30) can be plugged with its formwork skin receptacle (19) onto at least one lateral formwork skin.

5. Modular formwork system according to Claim 1, **characterized in that** the stirrup reinforcement holding element (30) has receptacles (31, 32) for holding stirrup reinforcement elements in stirrup-like form.

6. Modular formwork system according to one of the preceding claims, **characterized in that** predetermined breaking points (18) are provided in such a way that the parts (12, 12', 13, 13', 14, 14', 14") projecting beyond the structural part to be produced can be severed at the respective predetermined breaking point (18).

7. Modular formwork system according to one of the preceding claims, **characterized in that** at least one of the formwork modules (10, 20, 30) consists of two individual parts which can be plugged together.

8. Modular formwork system according to one of the preceding claims, **characterized in that** at least one of the formwork modules (10, 20, 30) can be plugged together by having at least one latching-in possibility, such that the latched-in formwork module has at least a fixed width (for example one of the standard wall thicknesses).

9. Method for producing a formwork for producing concrete parts (100) using a modular formwork system according to one of the preceding claims, comprising the following work steps:
a. fastening the at least one first formwork skin holding element (10) at a defined location,
b. plugging the lateral formwork skin on both sides into the formwork skin receptacles (19) of the at least one first formwork skin holding element (10),
c. if stirrup reinforcement is required: plugging stirrup reinforcement holding elements (30) with the formwork skin receptacles (19) onto the lateral formwork skin,
d. if stirrup reinforcement is required: introducing in each case first u-shaped stirrup reinforcement elements with their opening upwards into the receptacles (31) for the stirrup reinforcement of the stirrup reinforcement holding elements (30),
e. introducing the bar-shaped elements for the longitudinal reinforcement into the receptacles (11, 11') of the at least one first formwork skin holding element (10),
f. plugging upper holding elements (20) with the formwork skin receptacles (19) onto the lateral formwork skin,
g. introducing the bar-shaped elements for the longitudinal reinforcement into the receptacle (11, 11') of the at least one upper holding element (20),
h. if stirrup reinforcement is required: introducing in each case second u-shaped stirrup reinforcement elements with their opening downwards into the receptacles (32) for the stirrup reinforcement of the stirrup reinforcement holding elements (30),
i. producing the concrete part (100) by pouring free-flowing concrete into the space formed by the modular formwork system,
j. severing projecting parts (12, 12', 13, 13', 14, 14', 14") at the respective predetermined breaking point (18).

## Revendications

1. Système de coffrage modulaire pour la formation d'un coffrage pour la fabrication d'ancrages annulaires, de poutres annulaires ou de linteaux en béton (100), présentant au moins un élément inférieur (10) de support d'enveloppe de coffrage et une enveloppe de coffrage, l'élément inférieur (10) de support d'enveloppe de coffrage comportant au moins un réceptacle (19) d'enveloppe de coffrage, de sorte qu'une enveloppe de coffrage soit apte à être fixée à un endroit défini, ledit au moins un élément inférieur (10) de support d'enveloppe de coffrage étant apte à être fixé par des moyens (12, 15) sur une maçonnerie adjacente, l'enveloppe de coffrage étant constituée d'un panneau de coffrage droit et d'un panneau de coffrage gauche, **caractérisé en ce que** l'élément inférieur (10) de support d'enveloppe de coffrage présente des pattes inférieures qui, après fixation sur la maçonnerie adjacente, s'étendent dans des zones proches de la maçonnerie, et **en ce que** le système de coffrage modulaire présente en outre un élément de support supérieur (20) ayant des réceptacles (19) d'enveloppe de coffrage, qui fixe le bord supérieur de l'enveloppe de coffrage et qui est apte à être emboîté sur l'enveloppe de coffrage.

2. Système de coffrage modulaire selon la revendication 1, qui comporte au moins un logement (11, 11') pour la fixation d'au moins un élément d'armature, de sorte qu'au moins un premier élément d'armature soit apte à être fixé à l'intérieur de l'espace pour la pièce en béton (100) à un endroit défini, de sorte que l'enrobage de béton requis (par exemple selon la norme DIN 1045-1) soit supporté.

3. Système de coffrage modulaire selon la revendication 1, **caractérisé en ce que** le système de coffrage modulaire comprend un autre module de coffrage sous la forme d'un élément (30) de support d'armature en forme d'étrier, de sorte que l'armature en forme d'étrier soit apte à être fixée à l'intérieur de l'espace pour l'élément en béton (100) à un endroit défini, de sorte que l'enrobage de béton requis (par exemple selon la norme DIN 1045-1) soit supporté.

4. Système de coffrage modulaire selon la revendication 1, **caractérisé en ce que** l'élément (30) de support d'armature en forme d'étrier correspond géométriquement à l'enveloppe de coffrage latérale de telle sorte que l'élément (30) de support d'armature en forme d'étrier soit apte à être enfiché avec son réceptacle (19) d'enveloppe de coffrage sur au moins une enveloppe de coffrage latérale.

5. Système de coffrage modulaire selon la revendication 1, **caractérisé en ce que** l'élément (30) de support d'armature en forme d'étrier présente des logements (31, 32) pour le maintien d'éléments d'armature en forme d'étrier.

6. Système de coffrage modulaire selon l'une des revendications précédentes, **caractérisé en ce que** des points de rupture prédéterminés (18) sont prévus de telle sorte que les parties (12, 12', 13, 13', 14, 14', 14'') dépassant de l'élément de construction à fabriquer soient aptes à être séparées au niveau du point de rupture (18) correspondant.

7. Système de coffrage modulaire selon l'une des revendications précédentes, **caractérisé en ce qu'**au moins l'un des modules de coffrage (10, 20, 30) est constitué de deux éléments individuels aptes à être assemblés.

8. Système de coffrage modulaire selon l'une des revendications précédentes, **caractérisé en ce que** ledit au moins un des modules de coffrage (10, 20, 30) est apte à être assemblé par emboîtement de manière à présenter au moins une possibilité d'encliquetage, de sorte que le module de coffrage encliqueté présente au moins une largeur déterminée (par exemple une des épaisseurs de paroi standard).

9. Procédé de fabrication d'un coffrage pour la fabrication d'éléments en béton (100) en utilisant un système de coffrage modulaire selon l'une des revendications précédentes, comprenant les étapes suivantes :
a. fixer ledit au moins un premier élément de maintien de l'enveloppe de coffrage (10) à un endroit défini,
b. insérer l'enveloppe de coffrage latérale des deux côtés dans les logements (19) d'enveloppe de coffrage dudit au moins un premier élément (10) de support d'enveloppe de coffrage,
c. si une armature en étrier est nécessaire : insérer les éléments (30) de support d'armature en forme d'étrier avec les logements (19) d'enveloppe de coffrage sur l'enveloppe de coffrage latérale,
d. si une armature en étrier est nécessaire : insérer les premiers éléments d'armature en étrier en forme de U avec leur ouverture vers le haut dans les logements (31) pour l'armature en forme d'étrier des éléments (30) de support d'armature en forme d'étrier,
e. insérer les éléments en forme de barre pour l'armature longitudinale dans les logements (11, 11') d'au moins un premier élément de support d'enveloppe de coffrage (10),
f. insérer les éléments de support supérieurs (20) avec les logements d'enveloppe de coffrage (19) sur l'enveloppe de coffrage latérale,
g. insérer les éléments en forme de barre pour l'armature longitudinale dans le logement (11, 11') dudit au moins un élément de support supérieur (20),
h. si une armature en forme d'étrier est nécessaire : insérer respectivement les deuxièmes éléments d'armature en forme de U avec leur ouverture vers le bas dans les logements (32) pour l'armature en forme d'étrier des éléments (30) de support d'armature en forme d'étrier,
i. réaliser la partie en béton (100) en versant du béton fluide dans l'espace formé par le système de coffrage modulaire,
j. séparer les parties en saillie (12, 12', 13, 13', 14, 14', 14'') au niveau du point de rupture prédéterminé (18) .
